# EUROPÄISCHE PATENTSCHRIFT

(11) **EP 0 795 667 B1**
(45) Veröffentlichungstag und Bekanntmachung des Hinweises auf die Patenterteilung: **10.04.2002**
(21) Anmeldenummer: 97102183.7
(22) Anmeldetag: 12.02.1997
(51) Int. Cl.: E05B 65/20

(54) **Türaussengriff**
Exterior door handle
Poignée de porte extérieure

(30) Priorität: 15.03.1996 DE 19610200
(43) Veröffentlichungstag der Anmeldung: 17.09.1997
(73) Patentinhaber: Valeo Deutschland GmbH & Co. Sicherheitssysteme, 85253 Erdweg (DE)
(72) Erfinder: Linder, Anton, 86672 Neukirchen (DE); Westerholz, Ernst, 82110 Germering (DE); Eitzert, Holger, 86551 Aichach (DE); Kirschner, Stefan, 80997 München (DE)
(74) Vertreter: COHAUSZ HANNIG DAWIDOWICZ & PARTNER

(56) Entgegenhaltungen:
- DE-A- 2 023 859
- DE-A- 3 402 914

## Beschreibung

Die Erfindung betrifft einen Türaußengriff eines Kraftfahrzeuges mit einem am Türblech befestigbarem Lagerrahmen (Lagerbügel), an dem der Ziehgriff angelenkt ist, und mit einem im Lagerrahmen angelenkten Schwenkarm (Drehbügel), der durch den Griff betätigbar ist und dem ein Übertragungsteil, insbesondere ein Bowdenzug angekoppelt ist, durch das die Tür über Übertragungsteile zu öffnen ist, wobei eine Massensperre gegen Federdruck verschwenkbar gelagert ist, die bei einem Seitenaufprall auf Grund ihrer Masse in einer sperrenden Stellung sich befindet, in der sie ein Öffnen der Tür verhindert.

Aus der deutschen Offenlegungsschrift 2023859 ist es bekannt, auf der Innenseite einer Türgriffanordnung eine Augleichsmasse zu lagern, die bei einer gegen das Türaußenblech plötzlich drückenden Kraft ein Verschwenken des Griffes in Öffnungsrichtung verhindert.

Aufgabe der Erfindung ist es, bei einem Türaußengriff der eingangs genannten Art eine Massensperre anzuordnen, die bei einfacher Konstruktion, geringen Abmessungen und geringem Gewicht eine hohe Funktionstüchtigkeit besitzt.

Diese Aufgabe wird erfindungsgemäß dadurch gelöst, daß die Massensperre am Schwenkarm angelenkt ist und in der sperrenden Stellung ein Verschwenken des Schwenkarmes in die Offen-Stellung verhindert.

Die am Schwenkarm angelenkte Massensperre benötigt bei geringem Gewicht nur wenig Platz und bietet eine hohe Sicherheit, da sie bei einem Seitenaufprall stets funktioniert.

Eine besonders sichere Funktion wird erreicht, wenn die Massensperre in ihrer Normalstellung sperrt und durch Betätigung des Griffs von Hand in die nicht sperrende Stellung bewegbar ist. Alternativ wird vorgeschlagen, daß die Massensperre in ihrer Normalstellung nicht sperrt und durch die Beschleunigung auf Grund des Seitenaufpralls in die sperrende Stellung bewegbar ist.

Vorzugsweise wird vorgeschlagen, daß die Massensperre in der Sperrstellung sich an einem vorderen Teil des Lagerrahmens abstützt. Besonders vorteilhaft ist es, wenn die Massensperre in ihrer nicht sperrenden Lage an einem Anschlag des Lagerrahmens anliegt und bei jedem vom Griff erzeugten Verschwenken des Schwenkarmes durch ihre Feder in eine Drehstellung verschwenkbar ist, die von der Normalstellung entfernt liegt, da hierdurch die Massensperre bei jeder Betätigung des Türgriffs verschwenkt wird und dadurch sich nicht festsetzen kann.

Von größtem Vorteil ist es, wenn die Massensperre innerhalb einer Aussparung des Schwenkarmes gelagert ist. Auch sollte die Schwenkachse der Massensperre parallel zur Drehachse des Griffes und des Schwenkarmes angeordnet sein.

Ein Ausführungsbeispiel der Erfindung ist in der Zeichnung dargestellt und wird im folgenden näher beschrieben. Es zeigen:
- Fig. 1: einen Längsschnitt durch den Türaußengriff in einer ersten Ausführungsform,
- Fig. 2: eine Seitenansicht des Lagerrahmens ohne Griff,
- Fig. 3: einen Längsschnitt durch den Türaußengriff in einer zweiten Ausführungsform.

Der Türaußengriff besitzt als Gesamteinrichtung einen Lagerrahmen 1, der auf der Innenseite des Außenbleches einer Kraftfahrzeugtür befestigt ist. An einem Ende besitzt der Lagerrahmen 1 eine Aussparung 2, mit dem der außen an der Tür angeordnete Ziehgriff 3 mit einem an seinem Ende angeordneten Vorsprung 4 einliegt, so daß Aussparung 2 und Vorsprung 4 ein Gelenk bilden, um das der Griff 3 verschwenkbar ist.

An dem dem Vorsprung 4 gegenüberliegenden Ende steht am Griff 3 ein nach innen ragender fingerförmiger Schaft 5 vor, dessen Ende am Ende eines Schwenkarmes 6 anliegt, so daß bei einem Ziehen des Griffes 3 nach außen der Schwenkarm 6 nach außen verschwenkbar ist. Hierbei ist der Schwenkarm 6 um eine Achse 7 drehbeweglich, auf der eine Feder 8 angeordnet ist, die den Schwenkarm 6 gegen die Zugkraft des Griffes 3 nach innen belastet.

Am Ende des Schwenkarmes 6 und/oder des Schaftes 5 ist das Ende eines nicht dargestellten Bowdenzuges befestigt, durch den bei Betätigung das Türschloß geöffnet wird.

Im Schwenkarm 6 befindet sich eine rechteckförmige Öffnung, in der eine schwingenförmige Massensperre 10 verschwenkbar um eine Achse 9 gelagert ist, die am Schwenkarm 6 befestigt ist. Hierbei liegen die Achsen 7, 9 parallel zueinander und parallel zur Drehachse des Griffes 3.

Die Masse bzw. das Gewicht der Massensperre 10 ist geringer als die des Griffes 3 und des Schwenkarmes 6, so daß bei einer Beschleunigung des Schloßes quer zur Fahrtrichtung des Kraftfahrzeugs die Massensperre 10 früher nach außen schwingt als der Griff 3 und der Schwenkarm 6. Hierbei gelangt die Massensperre 10 in einen freien Raum 11 zwischen Schwenkarm 6 und einem vorderen plattenförmigen Teil 12 des Lagerrahmens 1. In dieser Sperrstellung der Massensperre 10 verhindert die Massensperre 10, daß der Schwenkarm 6 zusammen mit dem Griff 3 sich nach außen bewegen kann, da die Massensperre 10 den Abstand zwischen der Achse 9 und dem Teil 12 in dieser Sperrstellung überbrückt.

In der nicht-sperrenden Stellung liegt die Massensperre 10 an mindestens einem Anschlag 13 an, der als Stift am Lagerrahmen 1 befestigt ist und hierbei den Lagerrahmen in seiner parallelen Lage zu den Achsen 7, 9 überbrückt. Wird bei normaler Betätigung des Griffes 3 dieser nach außen gezogen, so verschwenkt der Schwenkarm 6 auch nach außen, wobei die Achse 9 und die Massensperre 10 mitgenommen werden. Damit entfernt sich die Achse 9 vom Anschlag 13, so daß die Massensperre 10 nach innen verschwenkt wird. Somit wird bei jeder Betätigung des Griffes 3 die Massensperre 10 bewegt und damit ihre Leichtgängigkeit erhalten.

Eine ständige Anlage der Massensperre 10 am Anschlag 13 wird durch eine Drehfeder 14 erzeugt, die um die Achse 9 angeordnet ist. Die Feder 14 kann eine Doppelfeder sein oder aus zwei Federn bestehen, um bei Federbruch immer noch eine Federwirkung zu haben.

In der in Fig. 3 dargestellten alternativen Ausführung befindet sich die Massensperre 10 in der Normalstellung, d.h. wenn der Türgriff nicht betätigt wird und ein Seitenaufprall nicht erfolgt, in der sperrenden Stellung, die in Fig. 3 gezeigt ist. Wird die Tür von Hand durch Zug am Griff geöffnet, so wird der Schwenkarm 6 verschwenkt und damit die Achse der Massensperre so verschoben, daß die Massensperre aus ihrer sperrenden Stellung, insbesondere durch ihre Feder, in eine nicht sperrende Stellung verschwenkt wird, da die Achse 9 der Massensperre 10 vom Anschlag 13 sich entfernt. Bei einem Seitenaufprall verbleibt die Massen sperre in einer sperrenden Stellung.

## Patentansprüche

1. Türaußengriff eines Kraftfahrzeuges mit einem am Türblech befestigbarem Lagerrahmen (1), an dem ein Ziehgriff (3) angelenkt ist, und mit einem im Lagerrahmen angelenktem Schwenkarm (6), der durch den Griff betätigbar ist und an dem ein Übertragungsteil, insbesondere ein Bowdenzug angekoppelt ist, durch das die Tür über Übertragungteile zu öffnen ist, wobei eine Massensperre (10) gegen Federdruck verschwenkbar gelagert ist, die bei einem Seitenaufprall auf Grund Ihrer Masse in einer sperrenden Stellung sich befindet, in der sie ein Öffnen der Tür verhindert,
**dadurch gekennzeichnet,**
**daß** die Massensperre (10) am Schwenkarm (6) angelenkt ist und in der sperrenden Stellung ein Verschwenken des Schwenkarmes (6) in die Offen-Stellung verhindert.

2. Türaußengriff nach Anspruch 1, **dadurch gekennzeichnet, daß** die Massensperre (10) in ihrer Normalstellung sperrt und durch Betätigung des Griffs (3) von Hand in die nicht sperrende Stellung bewegbar ist.

3. Türaußengriff nach Anspruch 1, **dadurch gekennzeichnet, daß** die Massensperre (10) in ihrer Normalstellung nicht sperrt und durch die Beschleunigung auf Grund des Seitenaufpralls in die sperrende Stellung bewegbar ist.

4. Türaußengriff nach einem der vorhergehenden Ansprüche, **dadurch gekennzechnet,** daß die Massensperre (10) in der Sperrstellung sich an einem vorderen Teil (12) des Lagerrahmens abstützt.

5. Türaußengriff nach Anspruch 1 oder 2,
**dadurch gekennzeichnet, daß** die Massensperre (10) in ihrer nicht sperrenden Lage an einem Anschlag (13) des Lagerrahmens anliegt und bei jedem vom Griff (3) erzeugten Verschwenken des Schwenkarmes (6) durch ihre Feder (14) in eine Drehstellung verschwenkbar ist, die von der Normalstellung entfernt liegt.

6. Türaußengriff nach einem der vorhergehenden Ansprüche, **dadurch gekennzeichnet, daß** die Massensperre (10) innerhalb einer Aussparung des Schwenkarmes (6) gelagert ist.

7. Türaußengriff nach einem der vorhergehenden Ansprüche, **dadurch gekennzeichnet, daß** die Schwenkachse (9) der Massensperre parallel zur Drehachse des Griffes (3) und des Schwenkarmes (6) angeordnet ist.

## Claims

1. Exterior door handle of a motor vehicle with a bearing frame (1), which can be fastened to the door panel and on which a pull handle (3) is hinge-mounted, and with a pivot arm (6), which is hinge-mounted in the bearing frame, can be operated by the handle and to which a transmission part, in particular a Bowden cable, is coupled, by means of which part the door can be opened via transmission parts, wherein a mass latch (10) is mounted so as to be pivotable against spring pressure and is in a locking position upon the occurrence of a side impact due to its mass, in which position it prevents the door from being opened, **characterised in that** the mass latch (10) is hinge-mounted on the pivot arm (6) and when in the locking position prevents the pivot arm (6) from pivoting into the open position.

2. Exterior door handle according to Claim 1, **characterised in that** the mass latch (10) locks in its normal position and can be moved into the non-locking position by manually operating the handle (3).

3. Exterior door handle according to Claim 1, **characterised in that** the mass latch (10) does not lock in its normal position and can be moved into the locking position by the acceleration due to the side impact.

4. Exterior door handle according to any one of the preceding Claims, **characterised in that** the mass latch (10) is supported at a front part (12) of the bearing frame when in the locking position.

5. Exterior door handle according to Claim 1 or 2, **characterised in that** the mass latch (10) lies against a stop (13) of the bearing frame when in its non-locking position and can be pivoted by its spring (14) into a rotational position which is remote from the normal position each time the pivot arm (6) is pivoted by means of the handle (3).

6. Exterior door handle according to any one of the preceding Claims, **characterised in that** the mass latch (10) is mounted inside a recess in the pivot arm (6).

7. Exterior door handle according to any one of the preceding Claims, **characterised in that** the pivot axis (9) of the mass latch is disposed parallel to the rotational axis of the handle (3) and of the pivot arm (6).

## Revendications

1. Poignée extérieure de porte d'un véhicule à moteur, comprenant un cadre de support (1) pouvant être fixé à la tôle de porte, sur lequel une poignée de traction (3) est articulée, et comprenant un bras pivotant (6) articulé dans le cadre de support, qui peut être actionné par la poignée et auquel est accouplée une pièce de transmission, en particulier un câble Bowden, par le biais duquel la porte peut être ouverte par l'intermédiaire de pièces de transmission, une butée de masse (10) étant montée pivotante à l'encontre de la pression d'un ressort, cette butée se trouvant dans le cas d'un impact latéral, en raison de sa masse, dans une position de blocage dans laquelle elle empêche une ouverture de la porte, **caractérisée en ce que** la butée de masse (10) est articulée au bras de pivotement (6) et empêche, dans la position de blocage, un pivotement du bras de pivotement (6) dans la position d'ouverture.

2. Poignée extérieure de porte selon la revendication 1, **caractérisée en ce que** la butée de masse (10) effectue un blocage dans sa position normale et est déplaçable dans la position de non-blocage par l'actionnement manuel de la poignée (3).

3. Poignée extérieure de porte selon la revendication 1, **caractérisée en ce que** la butée de masse (10) n'effectue pas de blocage dans sa position normale, et est déplaçable dans la position de blocage sous l'effet de l'accélération due à l'impact latéral.

4. Poignée extérieure de porte selon l'une quelconque des revendications précédentes, **caractérisée en ce que** la butée de masse (10) s'appuie dans la position de blocage contre une partie avant (12) du cadre de support.

5. Poignée extérieure de porte selon la revendication 1 ou 2, **caractérisée en ce que** la butée de masse (10) repose dans sa position de non-blocage contre une butée (13) du cadre de support et peut pivoter, pour chaque pivotement du bras de pivotement (6) produit par la poignée (3), par son ressort (14), dans une position de rotation éloignée de la position normale.

6. Poignée extérieure de porte selon l'une quelconque des revendications précédentes, **caractérisée en ce que** la butée de masse (10) est montée à l'intérieur d'un évidement du bras de pivotement (6).

7. Poignée extérieure de porte selon l'une quelconque des revendications précédentes, **caractérisée en ce que** l'axe de pivotement (9) de la butée de masse est parallèle à l'axe de rotation de la poignée (3) et du bras de pivotement (6).
